# EUROPÄISCHE PATENTSCHRIFT

(11) **EP 4 001 575 B1**
(45) Veröffentlichungstag und Bekanntmachung des Hinweises auf die Patenterteilung: **15.10.2025**
(21) Anmeldenummer: 21186279.2
(22) Anmeldetag: 19.07.2021
(51) Int. Cl.: E06B 3/00, E05F 7/00, E06B 5/10, E06B 7/16, E06B 3/263, E06B 3/88, B65D 81/05, E06B 3/34

(54) **ABSTANDSHALTER**
SEPARATOR
ESPACEUR

(30) Priorität: 24.11.2020 DE 102020131076
(43) Veröffentlichungstag der Anmeldung: 25.05.2022
(73) Patentinhaber: Veka AG, 48324 Sendenhorst (DE)
(72) Erfinder: Vogel, Robert, 48324 Sendenhorst (DE); Seebröcker, Christoph, 48324 Sendenhorst (DE)
(74) Vertreter: Cohausz Hannig Borkowski Wißgott

(56) Entgegenhaltungen:
- DE-A1- 102015 109 595
- DE-U1- 8 714 695
- DE-U1- 9 113 419
- DE-U1- 9 304 990
- FR-A1- 2 873 398
- US-A1- 2004 060 241

## Beschreibung

Die Erfindung betrifft einen Abstandshalter, insbesondere einen solchen für ein Profilsystem eines Fensters oder einer Tür mit wenigstens einem Flügelrahmen und einem Blendrahmen, mit einem Profilabschnitt, der einen Auflaufbock mit einer Auflaufschräge bildet, welcher im Falzspalt zwischen einer Falzfläche eines Flügelrahmenprofils und einem gegenüberliegenden Profil positionierbar ist.

Ein solcher Abstandshalter soll insbesondere zur Sicherung eines einzuhaltenden Abstandes zwischen einem Flügelrahmenprofil und einem gegenüberliegenden Profil, insbesondere einen gegenüberliegenden Blendrahmen, gegenüberliegenden Flügelrahmenprofil oder gegenüberliegenden Schwellenprofil dienen, vorzugsweise zumindest während des Transports oder der Montage.

Die Erfindung betrifft auch ein Verfahren zur zumindest zeitweisen Stabilisierung eines Flügelrahmenprofils, vorzugsweise während Transport oder Montage, gegenüber einem gegenüberliegenden Profil.

Unter "gegenüberliegend" wird erfindungsgemäß diejenige Lage verstanden, in der ein Profil eines Flügelrahmens und das andere Profil zueinander angeordnet sind, wenn der Flügelrahmen die geschlossene Stellung einnimmt. In dieser Stellung liegen ein Flügelrahmenprofil und das andere Profil, z.B. ein Blendrahmenprofil oder Schwellenprofil oder auch ein weiteres Flügelrahmenprofil - insbesondere bei unterstellter korrekter Justierung - parallel zueinander und kontaktieren einander, insbesondere zumindest in den Dichtungen.

Bei üblichen Profilsystemen wird zumindest in Europa der Flügelrahmen im Allgemeinen über einen Drehbeschlag oder kombinierten Dreh-/Kippbeschlag mit dem Blendrahmen öffenbar verbunden. Zwischen dem Flügelrahmen und dem Blendrahmen befindet sich ein Falzspaltbereich zwischen den sich gegenüberliegenden Falzflächen der Profile. Damit der Falzspalt in der Streckung pro Profilholm gleichmäßig ist, soll vorzugsweise das Spaltmaß ein definiertes Mindestmaß aufweisen. Als Falzmaß wird dabei das Maß zwischen den Falzflächen zweier paralleler Rahmenprofile desselben Rahmens verstanden.

Insbesondere während der Aushärtezeit des Klebers bei geklebten Glasscheiben, sowie in der allgenmeinen Verarbeitung, z.B. bei der Montage und dem Transport, kann die Parallelität zwischen Glaskanten und Falzflächen nicht eingehalten werden.

Auf diese Weise treten in der Praxis Abweichungen im Ist-Falzmaß gegenüber dem Soll-Falzmaß ein, was zu einem umlaufend ungleichmäßigen Falzmaß führt.

Es ist Stand der Technik, bei Flügelrahmen, die durch ihr Gewicht oder unzulängliche Montage beim Schließen klemmen, einen sogenannten Auflaufbock einzusetzen, der in den Falzbereich zwischen Flügelrahmen und Blendrahmen eingesetzt wird und der über eine schräge Auflauffläche ein Anheben des Flügelrahmens und damit eine Wiederherstellung des gewünschten Falzmaßes bewirkt. Ein solcher Auflaufbock wird dabei bislang am Blendrahmen auf dessen Falzfläche befestigt um bei Nichteinhaltung des benötigten Maßes das Flügelrahmenprofil anzuheben, während es über die Auflauffläche des Auflaufbockes gleitet. Dies ist z.B. bekannt aus der Publikation DE 296 18 315 U1 und aus der Publikation DE 10 2015 109595 A1.

Allgemein und somit auch bei der Erfindung umfasst ein Auflaufbock eine Auflauffläche, die gegenüber der Falzfläche, an der er befestigt anliegt, geneigt ist. Durch die Neigung der Auflauffläche nimmt die Höhe des Auflaufbockes betrachtet vom Profil an dem er befestigt ist in Richtung zu dem Profil, das auf den Auflaufbock aufläuft, ab.

Durch diese Maßnahme wird allerdings nur der vom Sollzustand abweichende ungleichmäßige Abstand und/oder Winkel zwischen Flügel- und Blendrahmen nach einer Montage oder der Fertigung behoben, wofür gemäß dem Stand der Technik der Auflaufbock am Blendrahmen befestigt bleibt. Die Aufgabe der Erfindung besteht somit darin, einen Abstandshalter bereitzustellen, der nicht nur das Falzmaß und/oder die Größe des Falzspaltes umlaufend innerhalb eines gewünschten Tolerenzbereiches eines Flügelrahmens in einem Blendrahmen gewährleistet, sondern der auch in der Lage ist andere Abstände, zum Beispiel den Flügelspalt zwischen zwei Flügelrahmen, wie bei einem Stulpfenster, konstant zu halten. Weiterhin soll der Abstandshalter vorzugsweise temporär an einem Profilsystem verwendet werden, um dieses während Montage und oder Transport zu stabilisieren, damit sich das System nicht verzieht. Vorzugsweise kann also der erfindungsgemäße Abstandshalter anschließend werkzeuglos entfernt werden.

Erfindungsgemäß wird die Aufgabe durch einen Abstandshalter gelöst, der einen ersten Profilabschnitt aufweist, welcher den Auflaufbock umfasst und der einen zweiten Profilabschnitt aufweist, der ein Befestigungsmittel, insbesondere eine Aufnahmenut umfasst, mit welcher der zweite Profilabschnitt am Flügelüberschlag eines Flügelrahmens befestigbar ist, wobei der erste und zweite Profilabschnitt unter Bildung einer Stufe miteinander verbunden sind.

Das erfindungsgemäße Verfahren zeichnet sich sodann dadurch aus, dass ein vorgenannter Abstandhalter, mit einem ein Befestigungsmittel, nämlich eine Aufnahmenut umfassenden Profilabschnitt klemmend am Flügelüberschlag des Flügelrahmenprofils befestigt wird und mit einem einen Auflaufbock bildenden Profilabschnitt im befestigten Zustand in den Spaltbereich zwischen der Flügelrahmenfalzfläche und dem gegenüberliegenden Profil eingeschoben wird, insbesondere wenn ein Flügelrahmen, an dessen Profil oder Profilen der Abstandshalter befestigt ist, aus der offenen in die geschlossenen Stellung überführt wird.

Der Begriff des Profils bzw. Profilabschnitts, insbesondere beim Abstandshalter soll nicht in dem Sinne verstanden werden, dass mit dem Begriff eine spezifische Konstruktion zwingend einhergeht, kann aber vorzugsweise so verstanden werden, dass ein Profil eine Konstruktion aus Stegen und Ausnehmungen, insbesondere Hohlräumen ist, die von den Stegen zumindest bereichsweise umgrenzt sind. Profile sind insbesondere Bauteile, die durch durch Extrusion oder Stritzguss hergestellt sind. Vorzugsweise wird unter einem Abschnitt ein Bereich des in Bezug genommenen Elements verstanden, insbesondere der hinsichtlich seiner Funktionalität definiert sein kann.

Die gebildete Stufe kann sich vorzugsweise dadurch ergeben, dass eine vom Flügelüberschlag wegweisende Fläche des zweiten Profilabschnittes, insbesondere welche die Außenfläche der Aufnahmenut bildet, um eine Stufenhöhe beabstandet ist zur Auflauffläche des Auflaufbockes, insbesondere an dessen dickster Stelle.

Dies hat den Vorteil, dass dadurch der Nutgrund der Aufnahmenut und die Auflauffläche des Auflaufbocks im Höhenniveau unterschiedlich sind und dass hierdurch der Auflaufbock trotz Befestigung außen am Flügelüberschlag, so positioniert ist, insbesondere nämlich innen hinter diesem liegend, dass er an der Falzfläche des Flügels anliegt und beim Schließen desselben in den Falzspaltbereich des gegenüberliegenden Profils eindringt.

Ein Flächenbereich des Abstandshalters, der sich in der Höhenrichtung zwischen der Auflauffläche, insbesondere deren Ende an der dicksten Stelle des Auflaufbockes, und der genannten Außenfläche der Aufnahmenut erstreckt bildet gleichzeitig einen Anschlag, der nach Schließen des Flügelrahmens eine zum Rauminneren weisende Fläche des gegenüberliegenden Rahmenprofils kontaktiert, insbesondere sofern angenommen wird, dass der Flügelrahmen zum Rauminneren hin öffnet. Die durch den Anschlag kontaktierte Fläche ist diejenige, die ohne Abstandshalter von der Dichtung innen am Flügelüberschlag kontaktiert wird.

Der erfindungsgemäße Abstandshalter hat den Vorteil, dass dieser abnehmbar, z.B. nur klemmend am Flügelüberschlag befestigt wird. Vorzugsweise ist durch das Umgreifen des Überschlages mit den Aufnahmenutwänden als klemmendes Befestigungsmittel auch nach dem Schließen des Flügelrahmens erkennbar, dass (noch) ein Abstandshalter montiert ist, dieser also nach einer Montage oder dem Transport noch wieder entfernt werden muss.

Da der Abstandshalter am Flügelüberschlag befestigbar ist und ein solcher am Flügelrahmen umlaufend vorhanden ist, kann der Abstandshalter am Flügelrahmen vorzugsweise grundsätzlich an jeder Seite, bzw. jedem seiner Profile aufgesetzt werden. Er kann somit gegenüber einen Blendrahmenprofil wirken, ebenso wie gegenüber einem Türschwellenprofil oder auch einem anderen Flügelrahmenprofil. Der Abstandshalter ist somit universell einsetzbar. Vorzugsweise ist die Aufnahmenut als bevorzugtes Befestigungsmittel mit einer solchen Tiefe ausgestaltet, dass nach Aufstecken des Abstandshalters auf den Flügelüberschlag sich der Auflaufbock mit seiner von der Auflauffläche abgewandten Seite an die Falzfläche des Flügelrahmenprofils anlegt, insbesondere auch lagestabil abstützt, wenn die Auflauffläche durch das gegenüberliegende auflaufende Profil kraftbelastet wird.

Der erfindungsgemäße Abstandshalter, umfasst somit zwei stufenförmig relativ zueinander angeordnete Profilabschnitte I und II, wobei der erste Profilabschnitt I in seiner Funktion einem herkömmlichen, z.B. am Blendrahmen zu befestigenden Auflaufbock ähnelt und der zweite Profilabschnitt II eine Befestigungsfunktion übernimmt, wobei die Stufenausführung einen Höhenversatz beider Profilabschnitte erzielt, insbesondere zumindest bei den vom Flügelüberschlag wegweisenden Flächenbereichen des Abstandshalters..

Vorzugsweise kann die Erfindung vorsehen, dass die Aufnahmenut einen den Aufnahmenutgrund bildenden Basissteg umfasst von dem zwei sich beabstandet gegenüberliegende Klemmstege aufstehen, zwischen denen ein Flügelüberschlag aufnehmbar ist, insbesondere klemmend. Die eingangs genannte Außenfläche bildet dabei die nach außen weisende Fläche des Basisstegs. Die Klemmstege können vorzugsweise federnd zusammenwirken.

Der Abstand zwischen den Klemmstegen kann vorzugsweise zumindest bereichsweise kleiner als die Dicke des Flügelüberschlags sein, sofern der Abstandshalter noch nicht am Flügelüberschlag montiert ist. Z.B. kann der vom ersten Profilabschnitt abgewandte Klemmsteg, insbesondere also der bei Montage zum Rauminneren weisende Klemmsteg, in Richtung zum Aufnahmenutinneren, bzw. zum anderen Klemmsteg geneigt sein. Zum Aufsetzen des Abstandshalters auf den Flügelüberschlag muss somit der Abstand der Klemmsteg vergrößert werden, um den Überschlag dazwischenfügen zu können. Dies erzeugt eine haltende Federkraft.

Alternativ kann ein Klemmsteg, insbesondere der vom ersten Profilabschnitt wegweisende, insbesondere somit der zum Rauminneren weisende, eine Schraube umfassen, die durch den Klemmsteg in Richtung des anderen Klemmstegs eingeschraubt werden kann, um den Flügelüberschlag zwischen den Schraubenstirnfläche und dem anderen Klemmsteg festzuklemmen.

Weiterhin kann es vorgesehen sein, dass der dem ersten Profilabschnitt zugewandte Klemmsteg eine zum Aufnahmenutinneren offene und in Nutrichtung erstrecke Hohlkehle aufweist. In dieser kann sodann die Dichtung am Flügelüberschlag aufgenommen werden, wenn der Abstandshalter auf den Flügelüberschlag aufgesteckt wird. Dabei wirkt die Hohlkehle betrachtet in Aufschubrichtung wie ein Hinterschnitt und trägt somit zur klemmenden Befestigung bei. Weiterhin wird durch die Hohlkehle die Dichtung am Flügelüberschlag weniger belastet und somit weniger verformt. Die Erfindung zeichnet sich somit im zweiten Profilabschnitt dadurch aus, dass dieser zumindest im Wesentlichen U-förmig ausgebildet ist, den Flügelüberschlag umgreift und eine klemmende Befestigung am Flügelüberschlag ermöglicht. Die Klemmwirkung wird vorzugsweise an dem einen, dem Auflaufbock zugewandten Klemmsteg durch Einschwenken und Andrücken an die Flügelüberschlagdichtung erzeugt, die sich in der eigens dafür vorgesehenen Dichtungshohlkehle einbettet. Der zweite Klemmsteg kann mit Vorspannung für einen federnden Effekt derart gestaltet sein, dass in der Folge eine Klemmwirkung eintritt.

Der Abstandshalter ist in der Lage in montiertem Zustand je nach Profilkombination, sowohl einen Flügelspalt und/oder einen Kammerspalt im Falzbereich auszugleichen und damit die Parallelität zwischen den Glaskanten und Flügelfalzflächen in Kombination mit einem Blendrahmen oder einer Bodenschwelle oder einem Stulpprofil, die mit einem Flügelrahmen beweglich verbunden sind, zu gewährleisten.

Die spezielle winkelförmige Stufenform ermöglicht eine universelle Verwendung für diverse Profilkombinationen.

Der erfindungsgemäße Abstandshalter wird dabei vorteilhaft einstückig, insbesondere aus Kunststoff, hergestellt, z.B. als Spritzgussteil oder als Extrusionsteil

Die Erfindung kann es vorsehen, dass z.B. bei Ausbildung des Fensters oder einer Tür in normaler Größe mindestens einen Abstandhalter pro Profilholm eingesetzt werden, um die Verglasung mittelbar zu fixieren.

Bei Bedarf können die erfindungsgemäßen Abstandshalter nach der Montage des Flügelrahmens im Blendrahmen wieder entfernt werden, sie können aber auch bis nach der endgültigen Montage des fertigen Fensters in der Fensterlaibung im Falzbereich verbleiben. Im letzteren Fall wird verhindert, dass beim Transport des Fensters das Spaltmaß um ein unzulässiges Maß verändert wird. Bevorzugt wird die erfindungsgemäße Montagehilfe jedoch spätestens nach dem endgültigen Einbau des Fensters wieder entfernt. Der U-förmige zweite Profilabschnitt II ist von außen sichtbar und der Monteur hat eine visuelle Kontrolle, dass der Abstandshalter noch zu entfernen ist.

Die Abstandshalter sind bevorzugt für den Einsatz während der Aushärtezeit des Klebers, bei Glasverklebung konzipiert. Eine zusätzliche Verwendung der Abstandshalter als Transportsicherungselemente kann ebenso vorgesehen sein. Ein über die mindestens erforderliche Aushärtezeit hinausgehender Verbleib der Abstandshalter ist ebenso möglich.

Der erfindungsgemäße Abstandshalter wird nach einer bevorzugten Ausführungsform der Erfindung durch Klemmen im Falzspalt zwischen Flügelrahmen und dem gegenüberliegenden Rahmenprofil auch an dem gegenüberliegendnen Rahmenprofl, z.B. einem Blendrahmen befestigt, sodass die Abstandshalter leicht entfernt werden können.

Die genannte Stufe kann vorzugsweise gebildet sein durch einen in Richtung zum ersten Profilabschnitt abgewinkelten, insbesondere um im Wesentlichen 90 Grad abgewinkelten Übergang des dem ersten Profilabschnitt zugewandten Klemmstegs in einen die Auflaufschräge umfassenden Auflaufsteg des Auflaufbocks.

Der Auflaufsteg kann vorzugsweise im Bereich des Übergangs, vorzugsweise dort, wo der Auflaufbock seine größte Dicke hat, eine Flächenbereich / Stegbereich aufweisen, der im montierten Zustand parallel liegt zur Falzfläche des Flügelrahmenprofils.

Vorzugsweise kann der Auflaufbock im ersten Profilabschnitt gebildet sein durch einen vom Auflaufsteg aufstehenden Haltesteg, insbesondere in zumindest im Wesentlichen derselben Richtung wie die Klemmstege aufstehenden Haltesteg und einen dazu beabstandeten Endsteg. Der Haltesteg kann an dem zuvor benannten Stegbereich aufstehend befestigt sein, der parallel zur Falzfläche des Flügelrahmenprofils liegt. Durch die Höhe des Haltestegs und die Dicke dieses Stegbereiches wird somit insgesamt die Höhe bzw. Docke des Auflaufbocks definiert. Der Auflaufsteg ist somit über den Haltesteg an der Falzfläche abgestützt.

Die Auflaufschräge des Auflaufstegs ist weiter bevorzugt in einem Bereich zwischen dem Haltesteg und dem Endsteg ausgebildet ist, insbesondere wofür der Endsteg eine geringere Höhe aufweist als der Haltesteg. Die zur Falzfläche weisenden Enden von Endsteg und Haltesteg liegen vorzugsweise in einer gemeinsamen Ebene parallel zur Falzfläche, insbesondere diese kontaktierend.

In einer Weiterbildung kann es vorgesehen sein, dass der Haltesteg und der Endsteg durch einen Stabilisierungssteg verbunden sind, insbesondere der mittig zwischen den Stegen bezogen auf deren Länge in der Aufnahmenuterstreckungsrichtung angeordnet ist. Der Stabilisierungssteg verläuft sodann zumindest quer, vorzugsweise senkrecht zur Aufnahmenuterstreckungsrichtung.

Der Stabilisierungssteg kann bevorzugt eine vom Auflaufsteg wegweisende Oberfläche aufweisen, insbesondere die niveaugleich mit den freien Enden vom Haltesteg und Endsteg ist oder über deren Niveau herübersteht, die eine reibungserhöhende Oberflächengestaltung aufweist. Eine solche Gestaltung kann z.B. eine Struktur sein, vorzugsweise eine Riffelung, oder eine elastomere Beschichtung.

Insbesondere zur weiteren Stabilisierung kann der Haltesteg auf seiner zur Aufnahmenut weisenden Seite eine Versteifungsrippe aufweisen. Diese kann vorzugsweise in der Höhe in Richtung zum Auflaufsteg / zur Aufnahmenut abfallen. Die Rippe kann z.B. mittig zum Haltesteg bezogen auf dessen Länge in der Aufnahmenuterstreckungsrichtung angeordnet sein. Sofern ein Stabilisierungssteg vorhanden ist kann die Versteifungsrippe diesem gegenüberliegend angeordnet sein, d.h. Versteifungsrippe und Stabilisierungssteg liegen um den Haltesteg herum und schließen diesen zwischen sich ein.

Die Erfindung kann weiterhin vorsehen, dass der Basissteg der Aufnahmenut wenigstens eine sich in Nutrichtung ersteckende Ausnehmung aufweist, die zur Aufnahmenut offen ist und/oder dass der Basissteg der Aufnahmenut wenigstens eine sich in Nutrichtung ersteckende Ausnehmung in der Materialdicke des Basisstegs aufweist, die zur Aufnahmenut geschlossen ist.

Durch solche Ausnehmungen kann zum einen Material eingespart werden, zum anderen können auch die Klemm-Eigenschaften des Abstandshalter in der Aufnahmenut positiv beeinflusst werden.

Die Erfindung wird nachfolgend mit Bezug auf die Zeichnungen näher erläutert.

Die Figuren zeigen im Einzelnen:
- Fig. 1: Zeigt ein Profilsystem, bestehend aus einem Flügelrahmen, Blendrahmen und montiertem Abstandshalter
- Fig. 1a: Zeigt eine Detailansicht zu Figur 1 vom Abstandshalter
- Fig. 1b: Zeigt den Abstandshalter in isometrischen Ansicht
- Fig. 2: Zeigt ein Profilsystem, bestehend aus einem Flügelrahmen, Bodenschwelle und montiertem Abstandshalter
- Fig. 2a: Zeigt eine Detailansicht zu Figur 2 vom Abstandshalter
- Fig. 3: Zeigt ein Profilsystem, bestehend aus einem aktiven Flügelrahmen, einem Stulpprofil mit passivem Flügelrahmen und montiertem Abstandshalter
- Fig. 3a: Zeigt eine Detailansicht zu Figur 3 vom Abstandshalter

Bei dem in Fig. 1 im Querschnitt dargestellten Profilsystem 100 handelt es sich z.B. um ein Fenster mit einem Blendrahmen 20 und einem Flügelrahmen 10 aus Standard-Kunststoffprofilen aus PVC. Zwischen dem Flügelrahmen 10 und dem Blendrahmen 20 erstreckt sich der Falzspalt 24. Im Wesentlich kann der Falzspalt dem Abstand der sich gegenüberliegenden Falzflächen von Blendrahmen 20 und Flügelrahmen 10 entsprechen. Der Flügelrahmenüberschlag 11, insbesondere der sich ausgehend von der Falzfläche des Flügelrahmens in Richtung zum Blendrahmen erstreckt, überdeckt die Innensichtfläche des Blendrahmens 20 bereichsweise, insbesondere um das Aufdeckmaß "h". Der erfindungsgemäß eingesetzte Abstandshalter 30 bildet mit den sich gegenüberliegenden Klemmstegen 1, 1' und dem Basissteg 3 eine U-förmig ausgebildete Aufnahmenut, insbesondere mit der Funktion einer Klemme, insbesondere kraftvorgespannten Klemme, die den Flügelüberschlag 11 umgreift und eine federnd zusammenhaltende Befestigung des Abstandshalters 30 am Flügelüberschlag 11 bewirkt.

Zur Montage wird der Abstandshalter 30 mit dem Klemmsteg 1 vom Flügelüberschlag 11 um diesen eingeschwenkt, sodass der u-förmige Abschnitt II wie eine Kappe auf dem Flügelüberschlag 11 positioniert ist. Für einen optimalen Sitz ist am Klemmsteg 1', insbesondere angrenzend an innere Fläche des Basisstegs, eine Dichtungshohlkehle 2 ausgebildet, in die sich die Flügelüberschlagdichtung 12 einbettet.

Der zweite Profilabschnitt II dient somit zur klemmenden Befestigung am Flügelrahmenüberschlag, wohingegen der daran angeformte erste Profilabschnitt II einen Auflaufbock bildet und ragt in den Falzspalt 24 hineinragt. Der Auflaufbock ist hier zumindest ausgebildet aus dem Endsteg 8, dem Haltesteg 7 und dem sich dazwischen, an deren von der Falzfläche des Flügelrahmenprofils abgewandeten Enden erstreckenden Auflaufsteg 6, der hier eine Auflaufschräge ausbildet. In dieser Ausführung mit zwei Flcäehenabschnitten unterschiedlicher Neigung gegenüber beiden Fazflächen der sich gegenüberliegenden Profile. Der Haltesteg 7 stützt den Flügelrahmen 10 gegen Absenken, sofern der Abstandshalter am unteren Flügelrahmen eingesetzt ist. Auch an den anderen drei Flügelrahmenseiten kann er den jeweiligen Falzspalt auf Maß halten.

Figur 1a zeigt eine Detailansicht zu Figur 1 vom Abstandshalter 30. Diese Ausführungsform sieht zwei Profilabschnitte I und II vor. Der zweite Profilabschnitt II umfasst, insbesondere zur Bildung einer Befestigungsklemme den Basissteg 3 mit den beidseitig angeformten Klemmstegen 1, 1'. Der Basissteg 3 kann vorzugsweise zwei Aussparungen 4, 4' aufweisen, die der Materialersparnis dienen. Diese Aussparungen können in der Erstreckungsrichtung der Aufnahmenut durch den Basissteg 3 vollständig oder nur bereichsweise hindurchgehen. Der Stabilisierungssteg 9 mit geriffelter Oberfläche soll eine mögliche Verschiebung des Abstandshalters 30 in Richtung des Flügelüberschlags 11 verhindern und den Druck auf die Flügelüberschlagdichtung 12 minimieren.

Die Anlaufschräge 5 des Basisstegs 3, in Figur 1b dargestellt, kann die Montage des Abstandshalters 30 sowie die Montage in der Profilkombination nach Figur 3 erleichtern. Die Anlaufschräge 5' hat außer einer ansprechenderen Optik der Symmetrie keine weitere Funktion bei der Montage, verringert aber das einzusetzenden Material.

Der Klemmsteg 1' verlängert sich im vorzugsweise etwa rechten Winkel in den Anlaufsteg mit der Anlaufschräge 6 und endet im daran angeformten Endsteg 8, der den Abschnitt I in der Breite begrenzt. Die Anlaufschräge 6 ermöglicht nach dem Aufsetzen der kappenähnlichen Profilausformung gemäß Abschnitt II ein problemloses Schließen des Flügelrahmens und ein Anheben des Flügels auf ein definiertes Maß.

Der Klemmsteg 1'ist abgesehen von der Hohlkehle parallel zu dem Endsteg und Haltesteg. Der Klemmsteg 1 ist nach innen zur Aufnahmenut geneigt.

Der den Auflaufbock umfassende Profilabschnitt I erstreckt sich im Wesentlichen zwischen dem Endsteg 8 und dem Haltesteg 7, die über einen sich zwischen diesen Stegen erstreckenden Stabilisierungssteg 9 mit in der gezeigten Ausführung geriffelter Oberfläche miteinander verbunden sind. Der Haltesteg 7 erfüllt die Hauptfunktion des ersten Profilabschnitts. Durch dessen Höhe über dem Auflaufsteg 6 definiert er den Abstand zwischen der Falzfläche des Flügelrahmenprofils zu dem gegenüberliegenden Profil, in der Figur 1 also gegenüber dem Blendrahmenprofil und in Figur 2 gegenüber dem Schwellenprofil. Die Höhe entspricht bzgl. Figur 1 dem Maß des Spalts a, der hier dem Abstand zwischen der Falzfläche des Flügelrahmenprofils und der Oberfläche der Glasleistennut entspricht. Der Stabilisierungssteg 9 dient der Stabilisierung der Stegkonstruktion, vorzugsweise kann darüber hinaus die zur Falzfläche des Flügelrahmens weisende Stegoberfläche eine reibungsvergrößernde Gestaltung, insbesondere eine gegenüber eine glatten Oberflächenausführung reibungsvergrößernde Gestaltung aufweisen, vorzugsweise um den ggfs. in der Euronut 15 verbauten Beschlagsteilen einen hohen Reibwiderstand anzubieten. Z.B. kann seine Stegoberfläche strukturiert, z.B. geriffelt sein.. Alternativ kann die Oberfläche auch mit einem elastomeren Material versehen werden, z.B, einem Gummi, Silikon oder Ähnlichem

Figur 2 zeigt ein Profilsystem 200, umfassend einen Flügelrahmen 10, Bodenschwelle 40 und montierten Abstandshalter 30.

Bei dieser Ausführungsform erfüllt der Abstandshalter 30 die gleiche Funktion, wie bei dem Profilsystem 100, nur am Beispiel einer Bodenschwelle. Der Abstandshalter 30 hält mit dem Haltesteg 7, der mit seiner Höhe dem Spaltmaß a' entspricht, den Zwischenraum vom Flügelbodensteg 13 zum Trittprofil 41, konstant. Figur 2a zeigt diese Situation zu Figur 2 im Detail.

Figur 3 zeigt ein Profilsystem 300, umfassend einen aktiven Flügelrahmen 10, und einem passiven Flügelrahmen mit anmontiertem Stulpprofil 50 und montiertem Abstandshalter 30. Der Schnitt zeigt das senkrecht verlaufenden Stulpprofil 50. In dieser Situation entsteht durch das Einschlagen der Glasleisten eine Krümmung des Profils, was insbesondere beim senkrecht verlaufenden Profil mit bloßem Auge sichtbar ist, da zwischen den benachbarten aktiven und passiven Flügelrahmen ein Flügelspalt b besteht . Um diesem unerwünschten Effekt der Profilkrümmung entgegenzuwirken, hält der Abstandshalter 30 mit dem Maß des Flügelspalts b den aktiven und passiven Flügelrahmen in parallelem Abstand zueinander. Hier erfüllt die Anlaufschräge 5 des Abstandshalters 30 an der zum ersten Profilabschnitt weisenden Kante der Aussenfläche des Basisstegs seine Funktion. Beim Schließen des aktiven Flügelrahmens 10 gegen den Stulpanschlagsteg 51 des Stulpprofils 50, bietet die Anlaufschräge 5 einen widerstandsreduzierten Auflauf auf den Stulpbasissteg 52. Figur 3a zeigt den montierten Abstandshalter 30 zu Figur 3 im Detail.

### Bezugszeichenliste

- 100: Profilsystem (10 + 20 + 30)
- 200: Profilsystem (10 + 40 + 30)
- 300: Profilsystem (10 + 10' + 50 + 30)

- 10, 10': Flügelrahmenprofil
- 11: Flügelüberschlag
- 12: Flügelüberschlagdichtung
- 13, 13': Flügelbodensteg
- 14: Flügelüberschlagunterkante
- 15: Euronut

- 20: Blendrahmenprofil
- 21: Blendrahmenüberschlag
- 22: Glasleistenaufnahmenut
- 23: Glasleistenaufnahmenut-Oberkante
- 24: Falzspalt

- 30: Abstandshalter
- 1, 1': Klemmsteg
- 2: Dichtungshohlkehle
- 3: Basissteg
- 4, 4': Ausnehmungen
- 5, 5': Anlaufschräge
- 6: Auflaufsteg mit Auflaufschräge
- 7: Haltesteg
- 8: Endsteg
- 9: Stabilisierungssteg, hier mit geriffelter Struktur

- a: Kammerspalt (zwischen Flügelbodensteg 13 und der Oberkante Glasleistenaufnahmenut 23)
- h: Aufdeckmaß
- I: erster Profilabschnitt mit Auflaufbock
- II: zweiter Profilabschnitt mit Klemme

- 40: Bodenschwelle
- 41: Trittsteg
- a': Kammerspalt (zwischen Flügelbodensteg 13 und Trittsteg 41)

- 50: Stulpprofil
- 51: Stulpanschlagsteg
- 52: Stulpbasissteg
- b: Flügelspalt (zwischen Flügelüberschlagunterkante 14 und Stulpbasissteg 52)

## Patentansprüche

1. Abstandshalter (30) zur Sicherung eines einzuhaltenden Abstandes zwischen einem Flügelrahmenprofil (10) und einem gegenüberliegenden Profil (20, 40), insbesondere einen gegenüberliegenden Blendrahmen (20), Flügelrahmenprofil (10) oder Schwellenprofil (40), vorzugsweise während des Transports oder der Montage, mit einem Profilabschnitt, der einen Auflaufbock mit einer Auflaufschräge bildet, welcher im Falzspalt zwischen einer Falzfläche eines Flügelrahmenprofils (10) und einem gegenüberliegenden Profil (10, 20, 40) positionierbar ist, wobei der Abstandhalter (30)
a. einen ersten Profilabschnitt (I) aufweist, der den Auflaufbock umfasst, **dadurch gekennzeichnet, dass** der Abstandhalter
b. einen zweiten Profilabschnitt (II) aufweist, der eine Aufnahmenut umfasst, mit welcher der zweite Profilabschnitt (II) am Flügelüberschlag (11) eines Flügelrahmenprofils (10) befestigbar ist, wobei
c. der erste und zweite Profilabschnitt (I, II) unter Bildung einer Stufe miteinander verbunden sind.

2. Abstandshalter nach Anspruch 1, **dadurch gekennzeichnet, dass** die Aufnahmenut einen den Aufnahmenutgrund bildenden Basissteg (3) umfasst von dem zwei sich beabstandet gegenüberliegende Klemmstege (1, 1') aufstehen, zwischen denen ein Flügelüberschlag (11) klemmend aufnehmbar ist.

3. Abstandshalter nach Anspruch 2, **dadurch gekennzeichnet, dass** der vom ersten Profilabschnitt (I) abgewandte Klemmsteg (1) in Richtung zum Aufnahmenutinneren / anderen Klemmsteg (1') geneigt ist.

4. Abstandshalter nach Anspruch 2 oder 3, **dadurch gekennzeichnet, dass** der dem ersten Profilabschnitt (I) zugewandte Klemmsteg (1') eine zum Aufnahmenutinneren offene und in Nutrichtung erstrecke Hohlkehle (2) aufweist, insbesondere in die eine Dichtung (12) am Flügelüberschlag (11) aufnehmbar ist.

5. Abstandshalter nach einem der Ansprüche 2-4, **dadurch gekennzeichnet, dass** die Stufe gebildet ist durch einen in Richtung zum ersten Profilabschnitt (I) abgewinkelten, insbesondere um im Wesentlichen 90 Grad abgewinkelten Übergang des dem ersten Profilabschnitt (I) zugewandten Klemmstegs (1') in einen die Auflaufschräge umfassenden Auflaufsteg (6) des Auflaufbocks.

6. Abstandshalter nach Anspruch 5, **dadurch gekennzeichnet, dass** der Auflaufbock im ersten Profilabschnitt (I) gebildet ist durch einen vom Auflaufsteg (6) aufstehenden Haltesteg (7), insbesondere in zumindest im Wesentlichen derselben Richtung wie die Klemmstege (1, 1') aufstehenden Haltesteg (7) und einen dazu beabstandeten Endsteg (8), wobei die Auflaufschräge des Auflaufstegs (6) in einem Bereich zwischen dem Haltesteg (7) und dem Endsteg (8) ausgebildet ist, insbesondere wofür der Endsteg (8) eine geringere Höhe aufweist als der Haltesteg (7).

7. Abstandshalter nach Anspruch 6, **dadurch gekennzeichnet, dass** der Haltesteg (7) und der Endsteg (8) durch einen Stabilisierungssteg (9) verbunden sind, insbesondere der mittig zwischen den Stegen (7, 8) bezogen auf deren Länge in der Aufnahmenuterstreckungsrichtung angeordnet ist.

8. Abstandshalter nach Anspruch 7, **dadurch gekennzeichnet, dass** der Stabilisierungssteg (9) eine vom Auflaufsteg (6) wegweisende Oberfläche aufweist, insbesondere die niveaugleich mit den freien Enden vom Haltesteg (7) und Endsteg (8) ist oder über deren Niveau herübersteht, die eine reibungserhöhende Oberflächengestaltung aufweist, insbesondere eine Struktur, vorzugsweise Riffelung, oder eine elastomere Beschichtung.

9. Abstandshalter nach einem der Ansprüche 6-8 **dadurch gekennzeichnet, dass** der Haltesteg (7) auf seiner zur Aufnahmenut weisenden Seite eine Versteifungsrippe aufweist, insbesondere die in der Höhe in Richtung zum Auflaufsteg (6) abfällt, vorzugsweise die mittig zum Haltesteg (7) bezogen auf dessen Länge in der Aufnahmenuterstreckungsrichtung angeordnet ist.

10. Abstandshalter nach einem der Ansprüche 2-9, **dadurch gekennzeichnet, dass** der Basissteg (3) der Aufnahmenut
a. wenigstens eine sich in Nutrichtung ersteckende Ausnehmung aufweist, die zur Aufnahmenut offen ist, und/oder
b. wenigstens eine sich in Nutrichtung ersteckende Ausnehmung (4, 4') in der Materialdicke des Basisstegs (3) aufweist, die zur Aufnahmenut geschlossen ist.

11. Verfahren zur zumindest zeitweisen Stabilisierung eines Flügelrahmenprofils (10), vorzugsweise während Transport oder Montage, gegenüber einem gegenüberliegenden Profil (10, 20, 40), insbesondere einem gegenüberliegenden Blendrahmenprofil (20), Flügelrahmenprofil (10) oder Schwellenprofil (40), bei dem ein Abstandshalter (30), nach einem der vorhergehenden Ansprüche, mit einem eine Aufnahmenut umfassenden Profilabschnitt (II) klemmend am Flügelüberschlag (11) des Flügelrahmenprofils (10) befestigt wird und mit einem einen Auflaufbock bildenden Profilabschnitt (I) im befestigten Zustand in den Spaltbereich zwischen der Flügelrahmenfalzfläche und dem gegenüberliegenden Profil (10, 20, 40) eingeschoben wird.

## Claims

1. Spacer (30) for ensuring a distance to be maintained between a leaf-frame/casement-frame profile (10) and an oppositely situated profile (20, 40), in particular an oppositely situated outer frame (20), leaf-frame/casement-frame profile (10) or threshold profile (40), preferably during transport or installation, by way of a profile portion forming a run-on block with a run-on bevel, which is positionable in the rebate gap between a rebate surface of a leaf-frame/casement-frame profile (10) and an oppositely situated profile (10, 20, 40), wherein the spacer (30)
a. has a first profile portion (I), which comprises the run-on block, **characterized in that** the spacer
b. has a second profile portion (II), which comprises a receiving groove by way of which the second profile portion (II) is fastenable to the leaf/casement overlap (11) of a leaf-frame/casement-frame profile (10), wherein
c. the first and second profile portions (I, II) are connected to one another so as to form a step.

2. Spacer according to Claim 1, **characterized in that** the receiving groove comprises a base web (3) which forms the receiving-groove bottom and from which two clamping webs (1, 1'), situated oppositely with a spacing, rise up, between which clamping webs a leaf/casement overlap (11) is receivable in a clamping manner.

3. Spacer according to Claim 2, **characterized in that** the clamping web (1) that is further away from the first profile portion (I) is inclined in the direction of the receiving-groove interior/other clamping web (1').

4. Spacer according to Claim 2 or 3, **characterized in that** the clamping web (1') that is closer to the first profile portion (I) has a channel (2) which is open towards the receiving-groove interior and which extends in the groove direction, in particular into which a seal (12) on the leaf/casement overlap (11) is receivable.

5. Spacer according to one of Claims 2-4, **characterized in that** the step is formed by a transition of the clamping web (1') closer to the first profile portion (I) into a run-on web (6), comprising the run-on bevel, of the run-on block, said transition being angled away, in particular angled away by substantially 90 degrees, in the direction of the first profile portion (I).

6. Spacer according to Claim 5, **characterized in that** the run-on block in the first profile portion (I) is formed by a holding web (7) rising up from the run-on web (6), in particular a holding web (7) rising up therefrom in at least substantially the same direction as the clamping webs (1, 1'), and by an end web (8) spaced apart from said holding web, wherein the run-on bevel of the run-on web (6) is formed in a region between the holding web (7) and the end web (8), the end web (8) in particular having a smaller height than the holding web (7) for this purpose.

7. Spacer according to Claim 6, **characterized in that** the holding web (7) and the end web (8) are connected by a stabilizing web (9), in particular which is arranged centrally between the webs (7, 8) in relation to the length thereof in the receiving-groove direction of extent.

8. Spacer according to Claim 7, **characterized in that** the stabilizing web (9) has a surface which is oriented away from the run-on web (6), in particular which is at the same level as the free ends of the holding web (7) and end web (8) or protrudes beyond the level thereof, which has a friction-increasing surface design, in particular a structure, preferably fluting, or an elastomer coating.

9. Spacer according to one of Claims 6-8, **characterized in that** the holding web (7) has on its side oriented towards the receiving groove a stiffening rib, in particular whose height decreases in the direction of the run-on web (6), preferably which is arranged in the centre of the holding web (7) in relation to the length thereof in the receiving-groove direction of extent.

10. Spacer according to one of Claims 2-9, **characterized in that** the base web (3) of the receiving groove
a. has at least one clearance which extends in the groove direction and which is open towards the receiving groove, and/or
b. has at least one clearance (4, 4') in the material thickness of the base web (3), which at least one clearance extends in the groove direction and is closed towards the receiving groove.

11. Method for at least temporary stabilization of a leaf-frame/casement-frame profile (10), preferably during transport or installation, in relation to an oppositely situated profile (10, 20, 40), in particular an oppositely situated outer-frame profile (20), leaf-frame/casement-frame profile (10) or threshold profile (40), in which a spacer (30) according to one of the preceding claims is fastened in a clamping manner to the leaf/casement overlap (11) of the leaf-frame/casement-frame profile (10) by way of a profile portion (II) comprising a receiving groove and is pushed into the gap region between the leaf-frame/casement-frame rebate surface and the oppositely situated profile (10, 20, 40) in the fastened state by way of a profile portion (I) forming a run-on block.

## Revendications

1. Entretoise (30) pour assurer une distance à respecter entre un profilé de cadre d'ouvrant (10) et un profilé opposé (20, 40), notamment un cadre de dormant (20), un profilé de cadre d'ouvrant (10) ou un profilé de seuil (40) opposé, de préférence pendant le transport ou le montage, avec une section de profilé qui forme un support d'appui avec un chanfrein d'appui, lequel peut être positionné dans la fente de feuillure entre une surface de feuillure d'un profilé de cadre d'ouvrant (10) et un profilé opposé (10, 20, 40), l'entretoise (30)
a**.** présentant une première section de profilé (I) qui comprend le support d'inertie, **caractérisée en ce que** l'entretoise
b. présente une deuxième section de profilé (II) qui comprend une rainure de réception avec laquelle la deuxième section de profilé (II) peut être fixée sur le recouvrement d'ouvrant (11) d'un profilé de cadre d'ouvrant (10),
c. les première et deuxième sections de profilé (I, II) étant reliées entre elles en formant un gradin.

2. Entretoise selon la revendication 1, **caractérisée en ce que** la rainure de réception comprend une nervure de base (3) formant le fond de la rainure de réception, de laquelle se dressent deux nervures de serrage (1, 1') opposées espacées, entre lesquelles un recouvrement d'ouvrant (11) peut être reçu par serrage.

3. Entretoise selon la revendication 2, **caractérisée en ce que** la nervure de serrage (1) détournée de la première section de profilé (I) est inclinée en direction de l'intérieur de la rainure de réception/de l'autre nervure de serrage (1').

4. Entretoise selon la revendication 2 ou 3, **caractérisée en ce que** la nervure de serrage (1') tournée vers la première section de profilé (I) présente une gorge creuse (2) ouverte vers l'intérieur de la rainure de réception et s'étendant dans la direction de la rainure, gorge dans laquelle peut notamment être reçu un joint d'étanchéité (12) sur le recouvrement d'ouvrant (11).

5. Entretoise selon l'une quelconque des revendications 2 à 4, **caractérisée en ce que** le gradin est formé par une transition, coudée en direction de la première section de profilé (I), notamment coudée essentiellement à 90 degrés, de la nervure de serrage (1') tournée vers la première section de profilé (I), dans une nervure d'appui (6) du support d'appui comprenant le chanfrein d'appui.

6. Entretoise selon la revendication 5, **caractérisée en ce que** le support d'appui est formé dans la première section de profilé (I) par une nervure de retenue (7) s'élevant de la nervure d'appui (6), notamment une nervure de retenue (7) s'élevant dans au moins essentiellement la même direction que les nervures de serrage (1, 1'), et une nervure d'extrémité (8) espacée de celle-ci, le chanfrein d'appui de la nervure d'appui (6) étant réalisé dans une zone entre la nervure de retenue (7) et la nervure d'extrémité (8), ce pourquoi la nervure d'extrémité (8) présentant notamment une hauteur inférieure à celle de la nervure de retenue (7).

7. Entretoise selon la revendication 6, **caractérisée en ce que** la nervure de retenue (7) et la nervure d'extrémité (8) sont reliées par une nervure de stabilisation (9), notamment agencée au milieu entre les nervures (7, 8) par rapport à leur longueur dans la direction d'extension de la nervure de réception.

8. Entretoise selon la revendication 7, **caractérisée en ce que** la nervure de stabilisation (9) présente une surface s'écartant de la nervure d'appui (6), notamment qui est au même niveau que les extrémités libres de la nervure de retenue (7) et de la nervure d'extrémité (8) ou qui dépasse de leur niveau, qui présente une configuration de surface augmentant le frottement, notamment une structure, de préférence une cannelure, ou un revêtement élastomère.

9. Entretoise selon l'une quelconque des revendications 6 à 8, **caractérisée en ce que** la nervure de retenue (7) présente, sur son côté orienté vers la rainure de réception, une nervure de renforcement, notamment qui descend en hauteur en direction de la nervure d'appui (6), de préférence qui est agencée au centre de la nervure de retenue (7) par rapport à sa longueur dans la direction d'extension de la rainure de réception.

10. Entretoise selon l'une quelconque des revendications 2 à 9, **caractérisée en ce que** la nervure de base (3) de la rainure de réception
a**.** présente au moins un évidement s'étendant dans la direction de la rainure, qui est ouvert vers la rainure de réception, et/ou
b. présente au moins un évidement (4, 4') s'étendant dans la direction de la rainure dans l'épaisseur de matériau de la nervure de base (3), qui est fermé vers la rainure de réception.

11. Procédé pour stabiliser au moins temporairement un profilé de cadre d'ouvrant (10), de préférence pendant le transport ou le montage, par rapport à un profilé (10, 20, 40) opposé, notamment un profilé de cadre de dormant (20), un profilé de cadre d'ouvrant (10) ou un profilé de seuil (40) opposé, dans lequel une entretoise (30), selon l'une quelconque des revendications précédentes, est fixée par serrage sur le recouvrement d'ouvrant (11) du profilé de cadre d'ouvrant (10) par une section de profilé (II) comprenant une rainure de réception et est insérée à l'état fixé dans la zone de fente entre la surface de feuillure de cadre d'ouvrant et le profilé opposé (10, 20, 40) par une section de profilé (I) formant un support d'appui.
